# EUROPÄISCHE PATENTSCHRIFT

(11) **EP 1 143 111 B1**
(45) Veröffentlichungstag und Bekanntmachung des Hinweises auf die Patenterteilung: **17.03.2010**
(21) Anmeldenummer: 01108009.0
(22) Anmeldetag: 29.03.2001
(51) Int. Cl.: F01D 17/16, F01D 11/00

(54) **Axialströmungsmaschine mit einem eine Reihe von verstellbaren Leitschaufeln umfassenden Leitapparat**
Axial turbomachine with variable guide vanes
Turbomachine axiale avec des aubes de guidage variables

(30) Priorität: 04.04.2000 DE 10016745
(43) Veröffentlichungstag der Anmeldung: 10.10.2001
(62) Teilanmeldung aus: 10152861.0
(73) Patentinhaber: Man B&W Diesel Aktiengesellschaft, 86153 Augsburg (DE)
(72) Erfinder: Bartholomä, Klaus, Dr., 86899 Landsberg/Lech (DE); Schrott, Karl Heinz, 86169 Augsburg (DE)
(74) Vertreter: Grünberger, Christian Thomas

(56) Entgegenhaltungen:
- GB-A- 878 988
- US-A- 2 651 496
- US-A- 3 999 883
- US-A- 4 385 864

## Beschreibung

Die Erfindung betrifft eine Axialströmungsmaschine, insbesondere Turbine mit einem eine Reihe von verstellbaren Leitschaufeln umfassenden Leitapparat im Strömungskanal, der zum einen durch eine innere Nabe und zum anderen durch einen äußeren Leitschaufelträger begrenzt ist, wobei die Leitschaufeln einerseits in radialen Lagerbohrungen des ringförmigen Leitschaufelträgers drehbar gelagert sind und andererseits mit ihrem Kopfprofil gegen den Leitschaufelträger, sowie mit ihrem Fußprofil gegen die Nabe dichten, also die Leitschaufeln einseitig gelagert sind.

Verstellbare, insbesondere Turbinenleitapparate werden bekanntlich im Turbinen- und Turboladerbau verwendet um die Turbine während des Betriebes besser an den jeweiligen Betriebszustand anpassen zu können. Denn die gegebene Charakteristik beispielsweise eines Abgasturboladers im Zusammenhang mit einer Kolbenmaschine hoher spezifischer Leistung macht es schwierig, für den gesamten Betriebsbereich das erwünschte Luftangebot zur Verfügung zu stellen. So kann durch Verstellen des Leitapparate-Querschnitts der Ladedruck und damit das Luftangebot für einen gegebenen Lastpunkt innerhalb gewisser Grenzen verändert werden. Durch Öffnen des Turbinenquerschnitts mit zunehmender Last nach einer vorgegebenen Charakteristik kann dann der Druckanstieg so begrenzt werden, dass sich bei Volllast der Spülluftdruck und damit auch der Zünddruck und Kraftstoffverbrauch des normal ausgelegten Motors einstellen.

So kann also der Wirkungsgrad der Turbine mit einem verstellbaren Turbinenleitapparat, insbesondere beim Betrieb abseits vom Auslegungspunkt, angehoben oder abgesenkt werden.

Üblicherweise haben verstellbare Turbinenleitapparate mehrere um eine Achse drehbar angeordnete Leitschaufeln, die über Hebel und Stellringe angelenkt werden.

Grundsätzlich muss zwischen verstellbaren Turbinenleitapparaten für axial und radial durchströmten Turbinen unterschieden werden. Während der radial durchströmte verstellbare Turbinenleitapparat relativ einfach aufgebaut werden kann (siehe beispielsweise DE 42 18 229 C1), ist der axial durchströmte wesentlich aufwendiger zu realisieren, da insbesondere die Naben- und Zuströmgehäusekontur kugelförmig, d. h. zumindest gekrümmt gestaltet werden muss. Dies ist notwendig, um bei allen Leitschaufelstellungen zur Naben- und Zuströmgehäusekontur hin einen gleichförmigen radialen Spalt zu erzeugen.

Eine gattungsbildende Axialströmungsmaschine, insbesondere axial durchströmte Turbine zeigt die DE 42 13 709 A1. Der verstellbare Turbinenleitapparat bietet durch Verdrehen der Leitschaufeln dort die Möglichkeit, den Strömungsquerschnitt in der Turbine bei Teillast des Motors zu verringern und dadurch den Luftdruck vor dem Zylinder anzuheben.

Der vorbekannte axial durchströmte verstellbare Turbinenleitapparat umfasst innerhalb der den ringförmigen Strömungskanal begrenzenden Wandungen zum einen die innere Nabe und zum anderen den die Nabe ringförmig umfassenden äußeren Leitschaufelträger, der im Zuströmgehäuse der Turbine eingehängt ist. Die eigentliche Verstellung der Leitschaufel erfolgt über ein Hebelgestänge und vorzugsweise automatisch in Funktion der Betriebsparameter wie Ladedruck, Drehzahl usw.

Um die Strömungsverluste in einem axial durchströmten verstellbaren Turbinenleitapparat gering zu halten, müssen die Spalte zwischen den Leitschaufeln und dem Zuströmgehäuse, bzw. der Nabe so gering wie möglich gehalten werden. Zu diesem Zwecke sind bereits verschiedene Maßnahmen bekannt geworden, wie z. B. dass die Leitschaufeln einen im Leitschaufelträger gelagerten Drehzapfen, der mit einem Schaufeldrehteller, der gegenüber dem Zuströmgehäuse abgedichtet ist, aufweisen (siehe beispielsweise DE 27 40 192 C2 oder DE 42 37 031 C1).

Andererseits, damit die Leitschaufeln während des "heißen" Betriebes nicht klemmen, müssen sie in der Regel mit angemessenem Spiel eingebaut werden. Um eine leichte Verstellbarkeit auch bei Lastwechsel, also bei unterschiedlicher thermischer Ausdehnung der Komponenten des Leitapparates gewährleisten zu können, werden bisher ausreichend große Spalte in Kauf genommen, die jedoch, d. h. die daraus resultierenden Spaltströmungen am Kopf und am Fuß der Leitschaufeln sich sehr störend auf die Hauptströmung im Kanal auswirken können.

Diese beiden Forderungen nach einerseits einer Minimierung der Spaltquerschnitte und andererseits einer leichten Verstellbarkeit der Komponenten widersprechen sich, weshalb die-in der Vergangenheit realisierten verstellbaren axial durchströmten Turbinenleitapparate entweder leichtgängig waren oder geringe Strömungsverluste aufwiesen.

Die US 2,651,496 offenbart eine Axialströmungsmaschine nach dem Oberbegriff des Anspruchs 1 in Form einer Hochtemperaturgasturbine, bei der verstellbare Leitschaufeln elastisch gegen einen nachgiebigen Innenring vorgespannt sind. Hierzu ist der Innenring in Segmente unterteilt, wobei die Schlitze zwischen benachbarten Innenringsegmenten durch einander wechselseitig übergreifende komplementäre Vorsprünge der einander zugewandten Segmentseiten labyrinthartig ausgebildet sind. Jedem Segment sind zwei Leitschaufeln in nicht näher bezeichneter Weise zugeordnet.

Der Erfindung liegt die Aufgabe zugrunde eine Axialströmungsmaschine der eingangs genannten Art derart weiterzubilden, dass die Komponenten des Leitapparates sowohl leichtgängig betätigbar sind, als auch nur geringe Spallströmungen zulassen. Es sollen also beide oben genannten Forderungen in einer neuen Axialströmungsmaschine vereint werden.

Die Lösung der Aufgabe wird erfindungsgemäß durch die kennzeichnenden Merkmale des Patentanspruchs 1 gelöst.

Dadurch dass die Nabe zumindest Im Dichtbereich des Fußprofiles der Leitschaufeln mit einer nachgiebigen Nabenkontur ausgeführt ist und die einseitige Lagerung der Leitschaufeln im Leitschaufelträger in Richtung der Leitschaufelachsen ebenfalls nachgiebig ausgestaltet ist, können die Strömungsverluste durch Spalte zwischen den Leitschaufel- und der Zuströmgehäuse- bzw. Nabenkonturen reduziert werden und außerdem Verspannungen der Komponenten des verstellbaren Leitapparates, verursacht durch Dichtungselemente und durch thermische Ausdehnung der Komponenten vermieden werden.

Dadurch dass in besonders vorteilhafter Weise die nachgiebige Ausgestaltung der Lagerung der Leitschaufeln Im Leitschaufelträger mittels jeweils einer in Richtung der Leitschaufelachsen wirkenden Feder, insbesondere einer Tellerfeder erreicht wird, ist gewährleistet, dass das Kopfprofil einer Leitschaufel in jedem Betriebszustand an der Zuströmgehäusekontur anliegt, wodurch der Spalt zwischen diesen beiden Komponenten sehr gering gehalten oder ganz vermieden werden kann.

Dadurch dass in vorteilhafter Weise die nachgiebige Nabenkontur In Form eines in die Nabenkontur eingepassten Innenrings, der im vorgespannten Zustand sich gegen die Fußprofile der Leitschaufeln abstützt, ausgeführt ist, liegt dieser Innenring immer an den Leitschaufelkonturen an.

Zudem ist in einer bevorzugten Ausführung der Innenring zur Montag mit einem Schlitz versehen, so dass auch hier eine thermische Ausdehnung ausgleichbar ist. Der Schlitz ist erfindungsgemäß so angeordnet, dass er zwischen zwei Leitschaufeln liegt und während eines Verstellvorganges nicht durch die Schaufelkontur überstrichen wird, so dass die durch den Schlitz verursachten Verluste minimiert werden können.

Dadurch dass zudem der Schlitz mittels eines Dichtbleches bezüglich des Nabeninnenraums an der Innenseite abgedeckt ist, sind Massenstromverluste durch den Schlitz vermeidbar.

In bevorzugter Ausführung ist der Innenring derart an der Nabe angeflanscht, dass er in radialer Richtung des Zuströmgehäuses, also in Richtung der Leitschaufelachse beweglich ist, in axialer Richtung des Zuströmgehäuses jedoch nur mit geringem Spiel in die Nabenkontur eingesetzt ist. Durch diese Maßnahme werden wiederum Massenstromverluste vermieden.

Im bevorzugten Ausführungsbeispiel sind Innenkontur des ringförmigen Leitschaufelträgers, die Nabe, sowie die Kopf- und Fußprofile der Leitschaufeln zur Verbesserung der Dichtwirkung entsprechend kugelförmig ausgebildet.

Durch die erfindungsgemäße Ausbildung des Leitapparates einer gattungsbildenden Axialströmungsmaschine wird zwar eine erhöhte Reibung zwischen den Komponenten in Kauf genommen, ein Verklemmen der Mechanik, hervorgerufen durch unterschiedliche thermische Ausdehnungen der Komponenten ist jedoch wirksam verhindert. Die Materialauswahl könnte so aussehen, dass im Graugussverfahren aus einem hochwarmfesten Material hergestellte Leitschaufeln in einem Keramik-Leitschaufelträger gelagert sind und mit ihren Fußprofilen gegen eine ebenfalls gegossene Nabe dichten. Gleichzeitig ist sichergestellt, dass die Spalte zwischen Leitschaufel und Zuströmgehäuse, bzw. Nabe so gering wie möglich gehalten werden können, wodurch die Strömungsverluste auf ein Minimum reduzierbar sind.

Eine Ausführungsform der Erfindung wird anhand der Zeichnung näher erläutert. Es zeigt die einzige Figur 1 einen Teillängsschnitt durch eine Abgasturboladerturbine.

Es sind nur die für das Verständnis der Erfindung wesentlichen Elemente, insbesondere die Ansicht des Verstellleitapparates gezeigt.

Ein axial durchströmter, ringförmiger Kanal 20 einer Axialturbine ist zum einen durch eine innere Nabe 21 und zum anderen durch einen ringförmigen Leitschaufelträger 7 mitsamt Zuströmgehäuse 8 begrenzt. Der Leitschaufelträger 7 ist auf nicht näher beschriebene Art im Zuströmgehäuse 8 eingehängt.

Die verstellbaren Leitschaufeln 30 umfassen jeweils ein Leitschaufelblatt 1, einen Schaufelzapfen 2 und einen Schaufeldrehteller 3. Der Schaufelzapfen 2 ist in einer radialen Lagerbohrung des ringförmigen Leitschaufelträgers 7 drehbar gelagert und in bekannter Weise beispielsweise mittels einer aufgeschraubten Kronmutter oder ähnlichem am Leitschaufelträger 7 festgelegt. An der Außenseite des Leitschaufelträgers 7 ist auf dem verlängerten Zapfen 2 der Leitschaufel 30 ein Anlenkhebel 5 mittels einer Passfeder drehfest aufgesetzt. Der Anlenkhebel 5 ist mit dem Schaufelzapfen 2 und dem Leitschaufelträger 7 unter Zwischenschaltung einer Tellerfeder 4 kontaktiert, so dass der Anlenkhebel 5 sich gegen den Leitschaufelträger 7 abstützt. Die Tellerfeder 4 übt auf den Schaufelzapfen 2 eine Vorspannkraft aus, durch die das Fußprofil 31, d. h. die untere Kontur des Leitschaufelblattes 1 gegen die äußere Oberfläche der Nabe 21 gedrückt wird, also das Fußprofil 31 der Leitschaufel 30 am Anschlag mit der Nabe 21 ist und so gegen die Kontur der Nabe 21 abdichtet. Dadurch ist der Schaufelzapfen 2 in der Lagerbohrung des Leitschaufelträgers 7 nahezu spielfrei, aber dennoch gegen Wärmedehnung in Richtung der Achse A der Leitschaufel 30 elastisch und schwingungsdämpfend eingespannt. Der Schaufeldrehteller 3 dichtet den Kanal 20 gegen die Lagerbohrung des Leitschaufelträgers 7 ab.

Der Anlenkhebel 5 ist in bekannter Weise über einen Stellring 6 durch nicht weiter gezeigte Betätigungsmittel bewegbar.

Die Gehäusekontur der Nabe 21 ist zumindest teilweise kugelförmig unter Einschließung eines Hohl- oder Innenraums 22 gestaltet.

Im Dichtbereich 23 des Fußprofils 31 der Leitschaufel 30 ist ein Innenring 9 in die Nabekontur eingepasst, der im vorgespannten Zustand sich gegen das Fußprofil 31 der Leitschaufel 30 abstützt und mittels eines Flansches 12 an der Nabe 21 so befestigt ist, dass er in Richtung der Achse A der Leitschaufel 30 zwar beweglich ist, jedoch in der Kontur der Nabe 21, also in axialer Richtung des Kanals 20 ein nur geringes Spiel aufweist. Dazu ist die Kontaktierung zwischen Flansch 12 und Innenring 9 beispielsweise lediglich verzahnt.

Der Innenring 9 selbst ist mit einem Schlitz 10 versehen, der so angeordnet ist, dass er zwischen zwei Leitschaufeln liegt und beim Verstellvorgang nicht durch die Schaufelkontur überstrichen wird. Um Massenstromverluste durch den Schlitz 10 zu verhindern, ist er vom Hohl- bzw. Innenraum 22 der Nabe 21 her gesehen mit einem Dichtblech 11 abgedeckt.

Die Erfindung wäre im übrigen bei Verdichtern sinngemäß anwendbar. Ferner soll der Einsatz bei Axialgebläsen mit eingeschlossen sein.

### Bezugszeichenliste

- 1: Leitschaufelblatt
- 2: Schaufelzapfen
- 3: Schaufeldrehteller
- 4: Tellerfeder
- 5: Anlenkhebel
- 6: Stellring
- 7: Leitschaufelträger
- 8: Zuströmgehäuse
- 9: Innenring
- 10: Schlitz
- 11: Dichtblech
- 12: Flansch
- 20: Strömungskanal
- 21: Nabe
- 22: Hohl- bzw. Innenraum
- 23: Dichtbereich
- 30: Leitschaufel
- 31: Fußprofil der Leitschaufel
- 32: Kopfprofil der Leitschaufel
- A: Leitschaufelachse

## Patentansprüche

1. Axialströmungsmaschine, insbesondere Turbine mit einem eine Reihe von verstellbaren Leitschaufeln umfassenden Leitapparat im Strömungskanal, der zum einen durch eine innere Nabe und zum anderen durch einen äußeren Leitschaufelträger begrenzt ist, wobei die Leitschaufeln einerseits im Bereich ihrer Kopfprofile (32) in radialen Lagerbohrungen des ringförmigen Leitschaufelträgers drehbar gelagert sind und andererseits die Fußprofile (31) der Leitschaufeln gegen die Nabe dichten, wobei die Nabe (21) zumindest im Dichtbereich (23) der Fußprofile (31) der Leitschaufeln (30) mit einer nachgiebigen Nabenkontur (9) ausgeführt ist und die Lagerung der Leitschaufeln (30) in Richtung der Leftschaufelachsen (A) ebenfalls nachgiebig (4) ausgestaltet ist; wobei die nachgiebige Nabenkontur in Form eines in die Nabenkontur eingepassten Innenrings (9) ausgeführt ist, und wobei der Innenring (9) mit einem Schlitz (10) versehen ist, **dadurch gekennzeichnet, dass** der Schlitz (10) so angeordnet ist, dass er zwischen zwei Leitschaufeln (30) positioniert ist und bei der Versteilbewegung der Leitschaufel (30) nicht überstrichen wird.

2. Axialströmungsmaschine nach Anspruch 1, **dadurch gekennzeichnet, dass** die Innenkontur des ringförmigen Leitschaufelträgers (7), die Nabe (21), sowie die Kopf- und Fußprofile (31 und 32) der Leitschaufeln (30) zur Verbesserung der Dichtwirkung entsprechend kugelförmig ausgebildet sind.

3. Axialströmungsmaschine nach Anspruch 1, **dadurch gekennzeichnet, dass** die nachgiebige Ausgestaltung der Lagerung der Leitschaufeln (30) mittels jeweils einer in Richtung der Leitschaufelachsen (A) wirkenden Feder (4) realisiert ist.

4. Axialströmungsmaschine nach Anspruch 1, **dadurch gekennzeichnet, dass** der innenring (9) sich im vorgespannten Zustand gegen die Spitzen (31) der Leitschaufeln (30) abstütz.

5. Axialströmungsmaschine nach Anspruch 1, **dadurch gekennzeichnet, dass** der Schlitz (10) mittels eines Dichtblechs (11) bezüglich des Nabeninnenraums (22) abgedeckt ist.

6. Axialströmungsmaschine nach Anspruch 1, **dadurch gekennzeichnet, dass** der Innenring (9) derart an der Nabe (21) angeflanscht ist, das er in radialer Richtung des Zuströmgehäuses (8) beweglich ist, in axialer Richtung des Zuströmgehäuses (8) jedoch nur mit geringen Spiel in der Nabenkontur eingepasst ist.

## Claims

1. An axial turbo-machine, in particular a turbine having a guide apparatus comprising a row of adjustable guide vanes in the flow channel that is delimited, on the one hand, by an inner hub and, on the other hand, by an outer guide-vane carrier, wherein the guide vanes on the one hand in the region of their head profiles (32) are rotatably mounted in radial bearing bores of the annular guide-vane carrier and on the other hand seal the base profiles (31) of the guide vanes against the hub, wherein the hub (21) at least in the sealing region (23) of the base profiles (31) of the guide vanes (30) is constructed with a flexible hub contour (9), and the mounting of the guide vanes (30) in the direction of the guide-vane axes (A) is likewise configured in a flexible manner (4), wherein the flexible hub contour is constructed in the form of an inner ring (9) that is fitted into the hub contour, and wherein the inner ring (9) is provided with a slot (10),
**characterised in that** the slot (10) is arranged in such a way that it is positioned between two guide vanes (30) and is not traversed during the adjusting movement of the guide vane (30).

2. An axial turbo-machine according to claim 1,
**characterised in that** the inner contour of the annular guide-vane carrier (7), the hub (21) and also the head and base profiles (31 and 32) of the guide vanes (30) in order to improve the sealing effect are formed in a correspondingly spherical manner.

3. An axial turbo-machine according to claim 1,
**characterised in that** the flexible configuration of the mounting of the guide vanes (30) is realized by means of a respective spring (4) that acts in the direction of the guide-vane axes (A).

4. An axial turbo-machine according to claim 1,
**characterised in that** the inner ring (9) is stayed, in the pretensioned state, against the tips (31) of the guide vanes (30).

5. An axial turbo-machine according to claim 1,
**characterised in that** the slot (10) is covered with respect to the interior hub space (22) by means of a sealing sheet (11).

6. An axial turbo-machine according to claim 1,
**characterised in that** the inner ring (9) is flange-mounted on the hub (21) in such a way that it is movable in the radial direction of the in-flow housing (8), yet in the axial direction of the in-flow housing (8) is fitted in the hub contour with only little clearance.

## Revendications

1. Turbomachine axiale, notamment turbine comportant un redresseur formé d'une série d'aubes directrices réglables installées dans le canal d'écoulement, ce canal étant délimité d'une part par un moyeu intérieur et d'autre part par un support extérieur des aubes directrices,
- les aubes directrices étant d'une part, montées à rotation au niveau de leur profil de tête (32) dans des perçages de palier, radiaux, du support annulaire d'aubes de guidage et d'autre part, les profils de talon (31) des aubes directrices sont rendus étanches par rapport au moyeu,
- le moyeu (21) possède un contour (9) souple au moins dans la zone d'étanchéité (23) des profils de talon (31) des aubes directrices (30), et le montage des aubes directrices (30) est également souple (4) dans la direction (A) de leur axe,
- le contour souple du moyeu est réalisé sous la forme d'une bague intérieure (9) ajustée dans le contour du moyeu, et
- la bague intérieure (9) comporte une fente (10),
**caractérisée en ce que**
la fente (10) est positionné entre deux aubes directrices (30) et il n'est pas couvert par le mouvement de réglage des aubes directives (30).

2. Turbomachine axiale selon la revendication 1,
**caractérisée en ce que**
le contour intérieur du support annulaire des aubes directrices (7), le moyeu (21) ainsi que les profils de tête et de talon (31, 32) des aubes directrices (30), ont une forme sphérique pour améliorer l'effet d'étanchéité.

3. Turbomachine axiale selon la revendication 1,
**caractérisée en ce que**
la réalisation souple du palier des aubes directrices (30) faite à l'aide d'un ressort respectif (4) agissant dans la direction de l'axe (A) des aubes directrices.

4. Turbomachine axiale selon la revendication 1,
**caractérisée en ce que**
la bague intérieure (9) s'appuie à l'état précontraint contre les pointes (31) des aubes directrices (30).

5. Turbomachine axiale selon la revendication 1,
**caractérisée en ce que**
la fente (10) est couverte par une tôle d'étanchéité (11) du côté du volume intérieur (22) du moyeu.

6. Turbomachine axiale selon la revendication 1,
**caractérisée en ce que**
la bague intérieure (9) est fixée par bride au moyeu (21) de façon à être mobile dans la direction radiale du boîtier d'alimentation (8), tout en étant ajustée dans la direction axiale du boîtier d'alimentation (8) avec seulement un faible jeu dans le contour du moyeu.
